# EUROPÄISCHE PATENTSCHRIFT

(11) **EP 3 988 697 B1**
(45) Veröffentlichungstag und Bekanntmachung des Hinweises auf die Patenterteilung: **21.08.2024**
(21) Anmeldenummer: 21169102.7
(22) Anmeldetag: 19.04.2021
(51) Int. Cl.: D06F 33/36, D06F 39/06, D06F 103/16, D06F 103/20, D06F 103/46, D06F 103/48, D06F 105/02, D06F 105/08, D06F 105/42, D06F 105/58

(54) **VERFAHREN ZUM BESTIMMEN VON SCHAUM BEIM BEHANDELN VON WÄSCHESTÜCKEN SOWIE WÄSCHEPFLEGEMASCHINE ZU DESSEN DURCHFÜHRUNG**
METHOD FOR DETERMINING FOAM DURING THE TREATMENT OF LAUNDRY ARTICLES AND WASHING MACHINE FOR CARRYING OUT THE METHOD
PROCÉDÉ DE DÉTERMINATION DE LA MOUSSE DANS LE TRAITEMENT DU LINGE ET LAVE-LINGE DESTINÉE À L'EXÉCUTION DE CE PROCÉDÉ

(30) Priorität: 23.10.2020 DE 102020213390
(43) Veröffentlichungstag der Anmeldung: 27.04.2022
(73) Patentinhaber: BSH Hausgeräte GmbH, 81739 München (DE); Technische Universität Berlin, 10623 Berlin (DE)
(72) Erfinder: Letzgus, Simon, 13347 Berlin (DE); Opitz, Eric, 80689 München (DE); Rischke, Ansgar, 13359 Berlin (DE); Schliecker, Gudrun, 10967 Berlin (DE); Schrader, Philipp, 13347 Berlin (DE)

(56) Entgegenhaltungen:
- EP-A1- 3 235 939
- EP-A1- 3 690 102
- KR-B1- 101 989 177

## Beschreibung

Die Erfindung betrifft ein Verfahren zum Bestimmen von Schaum beim Behandeln von Wäschestücken mittels einer Flüssigkeit in einer Wäschepflegemaschine, welche ein Gehäuse und darin angeordnet einen Laugenbehälter zum Aufnehmen der Flüssigkeit, eine in dem Laugenbehälter angeordnete, um eine Drehachse drehende und von einem Motor angetriebene Trommel mit einem Innenraum zum Aufnehmen der Wäschestücke aufweist, wobei Sensoren Betriebsdaten der Wäschepflegemaschine kontinuierlich aufnehmen und einer mit den Sensoren verbundenen Steuereinrichtung zum Steuern der Wäschepflegemaschine entsprechend den Betriebsdaten zuführen, wobei die Steuereinrichtung den Schaum aus den Betriebsdaten bestimmt.

Die Erfindung betrifft außerdem eine Wäschepflegemaschine zum Behandeln von Wäschestücken mittels einer Flüssigkeit, umfassend ein Gehäuse und darin angeordnet einen Laugenbehälter zum Aufnehmen der Flüssigkeit, eine in dem Laugenbehälter angeordnete, um eine Drehachse drehbare und von einem Motor antreibbare Trommel mit einem Innenraum zum Aufnehmen der Wäschestücke, Sensoren zum kontinuierlichen Aufnehmen von Betriebsdaten der Wäschepflegemaschine, und eine mit den Sensoren verbundene Steuereinrichtung zum Steuern der Wäschepflegemaschine entsprechend den Betriebsdaten, wobei die Steuereinrichtung eingerichtet ist, um im Laugenbehälter vorhandenen Schaum aus den Betriebsdaten zu bestimmen.

Das Dokument EP 0 997 570 A2 offenbart ein gattungsgemäßes Verfahren und eine gattungsgemäße Wäschepflegemaschine wie oben definiert.

Das Dokument DE 43 42 272 A1 offenbart ein Verfahren und eine Messanordnung zum Bestimmen eines Niveaus, einer Trübung und eines Schaumanteils in einer Flüssigkeit, welche zum Behandeln von Wäschestücken in einer Wäschepflegemaschine dient. Dazu wird zumindest ein optisches Strahlenbündel auf eine Oberfläche der Flüssigkeit unter einem schrägen Einfallswinkel gerichtet, und Reflexionen des Strahlenbündels werden auf einem mit Sensoren versehenen Schirm aufgefangen. Zur Bestimmung von Niveau, Trübung und Schaum werden diese Reflexionen sodann hinsichtlich räumlicher Verteilung und Amplitude ausgewertet. Dieses Verfahren erfordert, dass die Oberfläche der Flüssigkeit ruhig und ungestört ist, und ist deshalb wegen der dort notwendigen Bewegung der Flüssigkeit und der zu behandelnden Wäschestücke zur Anwendung in einer Wäschepflegemaschine eher wenig geeignet.

Das Dokument EP 0 997 570 A2 offenbart ein Verfahren und eine Anordnung zur rechnergestützten Ermittlung von Clustern zur Erkennung von Schaumbildung in einer Wäschepflegemaschine. Während eines Waschvorgangs in der Wäschepflegemaschine werden ein darin herrschender Druck, eine darin herrschende Temperatur und eine darin vorliegende Flüssigkeitsmenge gemessen, und aus diesen gemessenen Größen Anwendungsvektoren gebildet. Für diese Anwendungsvektoren werden Fuzzy-Zugehörigkeitswerte zu zwei vorgegebenen Clustern ermittelt, von denen der eine Cluster die Bedeutung "Schaum zu erwarten" und der andere Cluster die Bedeutung "Schaum nicht zu erwarten" hat. Zur Definition des Verfahrens ist mit experimentell gewonnenen Modelldatensätzen, deren jeder einen Datenvektor aus den vorstehend genannten Größen und je einen Zugehörigkeitswert für die Zugehörigkeit des Datenvektors zu jedem Cluster umfasst, eine Steuereinrichtung zu bilden, der in der praktischen Anwendung die jeweils gemessenen Anwendungsvektoren zugeführt werden und die zu diesen Anwendungsvektoren Zugehörigkeitswerte zu den beiden Clustern liefert. Dieses Verfahren erlaubt demnach nur eine qualitative Aussage hinsichtlich des Vorhandenseins von Schaum in einer Wäschepflegemaschine. Eine quantitative Aussage ist hingegen nicht möglich.

Die Dokumente DE 102 34 472 A1 und DE 10 2010 028 614 A1 offenbaren Verfahren und Anordnungen zur Bestimmung von Schaum in einer Wäschepflegemaschine, welche jeweils nur in spezifischen Betriebszuständen der Wäschepflegemaschine einsetzbar sind. Gemäß dem erstgenannten Dokument erfolgt eine Bestimmung von Schaum dann, wenn Flüssigkeit aus dem Laugenbehälter der Wäschepflegemaschine mittels einer Laugenpumpe abgepumpt, also entfernt, wird. Dabei wird mittels eines Drucksensors ein Druck in dem Laugenbehälter gemessen und der Verlauf der Messwerte beobachtet. Ein Vorhandensein einer größeren Menge Schaum im Laugenbehälter macht sich bemerkbar durch eine bestimmte Komponente im Verlauf der Messwerte, und aus der Anwesenheit dieser Komponente wird auf das Vorhandensein von Schaum im Laugenbehälter geschlossen. Beim zweitgenannten Dokument wird die Leistungsaufnahme der Laugenpumpe beim Abpumpen der Flüssigkeit nach Beendigung eines Teilprozesses zum Behandeln der Wäschestücke oder - falls in der Wäschepflegemaschine ein Behandeln von Wäschestücken unter Umpumpen der Flüssigkeit vorgesehen ist - beim Umpumpen der Flüssigkeit beobachtet. Wenn die Laugenpumpe statt der Flüssigkeit Schaum fördert, reduziert sich ihre Leistungsaufnahme, und entsprechend wird die Leistungsaufnahme der Laugenpumpe überwacht. Aus einer eventuell auftretenden Reduzierung der Leistungsaufnahme der Laugenpumpe wird sodann auf das Vorhandensein von Schaum im Laugenbehälter geschlossen. Die Verfahren gemäß beiden Dokumenten beruhen auf Auswertungen eher kleiner Effekte in Betriebsdaten der Wäschepflegemaschine und sind daher nur beschränkt aussagekräftig und wenig präzise. Quantitative Aussagen über das Vorhandensein von Schaum erlauben diese Verfahren demnach nicht.

Das Dokument DE 10 2015 205 949 A1 offenbart eine Wäschepflegemaschine, in welcher ein Vorhandensein von Schaum durch Analyse eines den Motor, welcher die Trommel beim Behandeln von Wäschestücken in der Wäschepflegemaschine antreibt, durchfließenden Antriebsstromes nachgewiesen werden soll. Dabei wird ein während eines Zeitraums, in dem die Trommel gedreht wird, ein Antriebsstromwert gemessen und mit einem vorher bei sicherer Abwesenheit von Schaum bestimmten Referenzwert verglichen. Aus dem Verhältnis zwischen Antriebsstromwert und Referenzwert wird auf das Vorhandensein von Schaum geschlossen. Auch dieses Verfahren liefert nur ein qualitatives Ergebnis, und zwar aus denselben Gründen wie die oben diskutierten Verfahren des Standes der Technik.

Die Dokumente EP 3670 729 A1 und EP 3 674 466 A1 offenbaren verschiedene Anwendungen eines neuronalen Netzes, insbesondere eines rekurrenten neuronalen Netzes, in einer Wäschepflegemaschine. Gemäß EP 3670 729 A1 erfolgen eine Vorhersage des Vorhandenseins eines Mikroorganismus und dessen weiterem Wachstum, und Ableitung von Information zur Behandlung von Wäsche in der Wäschepflegemaschine. Gemäß EP 3 674 466 A1 erfolgt die Bestimmung eines Verfahrens zum Behandeln von Wäschestücken aus zuvor ermittelten Daten der Wäschestücke mittels eines trainierten neuronalen Netzes.

Ein Artikel veröffentlicht von G. A. Susto et al. in IFAC PapersOnLine 52, 11 (2019) 116 mit dem Titel "A Machine Learning-based Soft Sensor for Laundry Load Fabric Typology Estimation in Household Washer-Dryers" beschreibt einen "Soft Sensor" zur Unterscheidung verschiedener Typen von Textilien in Wäschestücken zur Behandlung in einem Waschtrockner, wobei der "Soft Sensor" ohnehin vorhandene Sensoren und Signale des Waschtrockners nutzt. Ein regularisiertes lineares Modell dient dabei zur Auswertung der Daten der Sensoren und Signale.

Das Dokument EP 3 235 939 A1 offenbart ein Verfahren zum Betreiben einer Waschmaschine mit einem Laugenbehälter mit einer Waschtrommel und einer Heizung zum Erwärmen von Flüssigkeit im Laugenbehälter. Das Verfahren umfasst die Schritte des Einlassens einer Wassermenge und einer Waschmittelmenge in den Laugenbehälter zum Bilden einer Lauge, Erhitzen der Lauge, Bestimmen einer Rate, mit der sich die Temperatur der Lauge erhöht, Vergleichen dieser Rate mit einem Schwellwert, und wenn die ermittelte Rate über dem Schwellwert liegt, Feststellen eines Vorhandenseins von Schaum.

Das Dokument KR 101 989 177 B1 offenbart eine Waschmaschine mit einer Tür, die eine äußere Abdeckung und ein inneres Glas umfasst und einen Wascheingang öffnet und schließt, einem Bildsensor, der dem inneren Glas zugewandt ist, um Bilddaten zu erhalten, einer Schaumerkennungseinheit, die durch ein Bilderkennungsmodell basierend auf maschinellem Lernen Schaum aus den Bilddaten erkennt, und einer Steuereinheit, die einen zusätzlichen Spülvorgang basierend auf einem Erkennungsergebnis zur Behandlung von Wäsche in der Waschmaschine vorsieht.

Das direkte quantitative Messen von Schaum im Laugenbehälter einer Wäschepflegemaschine während des Ablaufs eines programmierten Prozesses zur Behandlung von Wäschestücken ist praktisch kaum durchführbar, weil das Behandeln der Wäschestücke deren mehr oder weniger starke Bewegung erfordert. Abgesehen von vereinzelt auftretenden Phasen der Ruhe ist die zum Behandeln eingesetzte Flüssigkeit in ständiger Bewegung aufgrund des Drehens der Trommel mit den Wäschestücken und, im Fall einer Trommel, die um eine im wesentlichen horizontale Achse gedreht wird, deren zyklisches Hochheben und Fallenlassen durch mit der Trommel verbundene Mitnehmer. Die Bewegung der Wäschestücke und der Flüssigkeit teilt sich auch dem Schaum mit, weshalb eine Messung eines Niveaus des Schaums im Laugenbehälter während einer Bewegung der Trommel mit. Deshalb wäre eine Messung eines Niveaus des Schaums im Laugenbehälter wenig praktikabel.

Dennoch ist die Anwesenheit von mehr oder weniger Schaum im Laugenbehälter bestimmend für den Ablauf und den Erfolg eines Wäschepflegeprozesses. Beim unmittelbaren Waschen von Wäschestücken beeinträchtigt im Übermaß vorhandener Schaum die mechanische Behandlung der Wäschestücke, indem er ihre Bewegungen dämpft und auch die Umverteilung der zum Waschen eingesetzten Flüssigkeit, insbesondere Waschlauge, behindert. Nach dem eigentlichen Waschen behindert vorhandener Schaum das Abpumpen der Waschlauge aus dem Laugenbehälter sowohl deshalb, weil er durch seine Viskosität nur sehr langsam von den Wäschestücken abtropft als auch deshalb, weil die Laugenpumpe ihn nur schlecht fördern kann. Nachfolgende Spülprozesse werden dadurch behindert, dass im Übermaß vorhandener Schaum Bestandteile der Waschlauge im Laugenbehälter zurückhält und dadurch den Erfolg eines Spülprozesses beeinträchtigt. Schließlich beeinträchtigt Schaum auch einen die Wäschepflege gewöhnlich abschließenden Schleuderprozess insbesondere erstens dadurch, dass er die Abfuhr von Flüssigkeit aus dem Laugenbehälter behindert und zweitens dadurch, dass er die schnell drehende Trommel erhöhter Reibung aussetzt und sie dadurch am Erreichen einer vorgegebenen Drehzahl hindern kann.

Es besteht daher ein Bedarf an einem Verfahren und einer Wäschepflegemaschine, welche ein quantitatives Messen von Schaum im Laugenbehälter mit Angabe eines quantitativen Maßes für den vorhandenen Schaum erlauben, und dies zu weitgehend beliebigen Zeitpunkten während eines laufenden Wäschepflegeprozesses.

Dementsprechend beruht die Erfindung auf der Aufgabe, ein Verfahren und eine Wäschepflegemaschine der jeweils eingangs definierten Gattung anzugeben, welche jeweils ein quantitatives Messen von Schaum im Laugenbehälter mit Angabe eines quantitativen Maßes für den vorhandenen Schaum zu weitgehend beliebigen Zeitpunkten während eines laufenden Wäschepflegeprozesses erlauben.

Zur Lösung dieser Aufgabe wird gemäß der Erfindung ein Verfahren gemäß engsprechendem unabhängigem Patentanspruch angegeben. Zur Lösung dieser Aufgabe angegeben wird auch eine Wäschepflegemaschine gemäß entsprechendem unabhängigem Patentanspruch. Diese Wäschepflegemaschine ist insbesondere zur Durchführung des erfindungsgemäßen Verfahrens eingerichtet.

Bevorzugte Weiterbildungen der Erfindung sind in den abhängigen Patentansprüchen sowie in nachfolgender Beschreibung aufgeführt und können auch in Kombinationen untereinander angewendet werden, soweit technische Erwägungen dies gestatten, auch wenn dies hierin nicht explizit ausgeführt ist. Bevorzugten Weiterbildungen des erfindungsgemäßen Verfahrens entsprechen bevorzugte Weiterbildungen der erfindungsgemäßen Wäschepflegemaschine und umgekehrt, auch wenn dies hierin nicht explizit ausgeführt ist.

Zur Lösung der Aufgabe wird gemäß der Erfindung dementsprechend angegeben ein Verfahren zum Bestimmen von Schaum beim Behandeln von Wäschestücken mittels einer Flüssigkeit in einer Wäschepflegemaschine, welche ein Gehäuse und darin angeordnet einen Laugenbehälter zum Aufnehmen der Flüssigkeit, eine in dem Laugenbehälter angeordnete, um eine Drehachse drehende und von einem Motor angetriebene Trommel mit einem Innenraum zum Aufnehmen der Wäschestücke aufweist, wobei Sensoren Betriebsdaten der Wäschepflegemaschine kontinuierlich aufnehmen und einer mit den Sensoren verbundenen Steuereinrichtung zum Steuern der Wäschepflegemaschine entsprechend den Betriebsdaten zuführen, wobei die Steuereinrichtung den Schaum aus den Betriebsdaten bestimmt. Bei diesem Verfahren beinhaltet die Steuereinrichtung einen virtuellen Sensor, welchem die Betriebsdaten kontinuierlich zugeführt werden und welcher aus den zugeführten Betriebsdaten kontinuierlich ein quantitatives Maß für in dem Laugenbehälter vorhandenen Schaum ermittelt, wobei das Maß eine Höhe oder ein Volumen des Schaums in der Trommel ist, wobei der virtuelle Sensor zusätzlich eine zeitliche Entwicklung des Maßes bestimmt und die Steuereinrichtung die zeitliche Entwicklung des Maßes zum Steuern der Wäschepflegemaschine nutzt, und wobei die Betriebsdaten ausgewählt sind aus der Gruppe bestehend aus Leistungsaufnahme des Motors, Leistungsaufnahme einer Laugenpumpe, Kraftaufnahme an einem Lager der Trommel, Rotationszustand der Trommel, Füllstand der Flüssigkeit im Laugenbehälter, Zusammensetzung der Flüssigkeit, Temperatur der Flüssigkeit, und deren zeitliche Entwicklungen, und wobei der virtuelle Sensor zusätzlich eine Prognose der zeitlichen Entwicklung des Maßes bestimmt und die Steuereinrichtung die Prognose zum Steuern der Wäschepflegemaschine nutzt.

Zur Lösung der Aufgabe wird gemäß der Erfindung dementsprechend ebenfalls angegeben eine Wäschepflegemaschine zum Behandeln von Wäschestücken mittels einer Flüssigkeit, umfassend ein Gehäuse und darin angeordnet einen Laugenbehälter zum Aufnehmen der Flüssigkeit, eine in dem Laugenbehälter angeordnete, um eine Drehachse drehbare und von einem Motor antreibbare Trommel mit einem Innenraum zum Aufnehmen der Wäschestücke, Sensoren zum kontinuierlichen Aufnehmen von Betriebsdaten der Wäschepflegemaschine, und eine mit den Sensoren verbundene Steuereinrichtung zum Steuern der Wäschepflegemaschine entsprechend den Betriebsdaten, wobei die Steuereinrichtung eingerichtet ist, um im Laugenbehälter vorhandenen Schaum aus den Betriebsdaten zu bestimmen. Dabei beinhaltet die Steuereinrichtung einen virtuellen Sensor, welchem die Betriebsdaten kontinuierlich zuführbar sind und welcher eingerichtet ist, um beim Behandeln der Wäschestücke aus den zugeführten Betriebsdaten kontinuierlich ein quantitatives Maß für in dem Laugenbehälter vorhandenen Schaum zu ermitteln, wobei das Maß eine Höhe oder ein Volumen des Schaums in der Trommel ist, wobei der virtuelle Sensor eingerichtet ist, um zusätzlich eine zeitliche Entwicklung des Maßes zu bestimmen, und bei der die Steuereinrichtung eingerichtet ist, um die zeitliche Entwicklung zum Steuern der Wäschepflegemaschine zu nutzen, und wobei die Sensoren zumindest einen Sensor ausgewählt aus der Gruppe bestehend aus Drucksensor im Laugenbehälter, Leistungssensor am Motor, Leistungssensor an einer Laugenpumpe, Kraft- oder Positionssensor an einem Lager der Trommel und Sensor im Laugenbehälter zur Bestimmung einer Temperatur oder chemischen Zusammensetzung der Flüssigkeit umfassen, und wobei der virtuelle Sensor eingerichtet ist, um zusätzlich eine Prognose der zeitlichen Entwicklung des Maßes zu bestimmen, und die Steuereinrichtung eingerichtet ist, um die Prognose zum Steuern der Wäschepflegemaschine zu nutzen.

Gemäß der Erfindung erfolgt somit eine indirekte Messung des Vorhandenseins von Schaum im Laugenbehälter dadurch, dass ein virtueller Sensor bereitgestellt wird, welcher aus bestimmten und sinnvoll messbaren Betriebsdaten der Wäschepflege ein quantitatives Maß für den im Laugenbehälter vorhandenen Schaum bestimmt. Dieses Maß ist insbesondere ein Maß, welches in Modellversuchen an einer Wäschepflegemaschine, deren Betrieb zum Zweck des Messens von Schaum im Laugenbehälter unterbrochen werden kann, genutzt und in solchen Modellversuchen gleichzeitig mit entsprechenden Betriebsdaten bestimmt wird. Dieses Maß kann eine Höhe sein, bis zu welcher der Schaum über der kurzzeitig während der Unterbrechung zur Ruhe gekommenen Waschlauge im Laugenbehälter vorliegt. Im virtuellen Sensor werden sodann die Zusammenhänge zwischen dem in Modellversuchen gemessenen Maß und den gleichzeitig damit gemessenen Betriebsdaten in Algorithmen, Tabellen oder dergleichen implementiert, so dass der virtuelle Sensor im praktisch ablaufenden Wäschepflegeprozess aus entsprechenden Betriebsdaten das gewünschte Maß ermitteln und zur Steuerung des Wäschepflegeprozesses bereitstellen kann. In solchem praktischen Betrieb stellt das Maß einen theoretischen Wert dar, der sich anhand der Bewegungsvorgänge in der Wäschepflegemaschine nicht unmittelbar reproduzieren lässt, der aber die Menge des in der Wäschepflegemaschine vorliegenden Schaums doch präzise beschreibt.

Im Rahmen der Erfindung wird das Maß als eine Höhe oder ein Volumen des Schaums in der Trommel ausgedrückt. Eine Höhe des Schaums kann dabei insbesondere als eine Höhe bestimmt werden, in welcher der Schaum in einem Fenster der Tür, welche den Laugenbehälter der Wäschepflegemaschine verschließt, in Erscheinung tritt.

Ein Vorteil der Erfindung liegt darin, dass über das Maß eine quantitative Aussage über den vorhandenen Schaum praktisch zu jedem Zeitpunkt in einem Wäschepflegeprozess möglich ist. Diese quantitative Aussage erlaubt insbesondere eine Berücksichtigung bei der Steuerung der Wäschepflegemaschine, wobei insbesondere eine Regelung mit dem Maß als Eingangsgröße über verschiedene Stellgrößen wie die zu erreichende Menge und Temperatur der Flüssigkeit im Laugenbehälter sowie die Dosierung von Waschmittel in den Laugenbehälter erfolgen kann. Dabei muss nicht notwendigerweise eine weitgehende oder völlige Vermeidung von Schaum durch entsprechend veranlasste Gegenmaßnahmen angestrebt werden; je nach gewünschtem Waschprozess mag das Vorhandensein einer bestimmten Menge von Schaum beispielsweise als Anzeichen für eine ausreichende Dosierung von Waschmittel erstrebenswert sein. Darüber hinaus erlaubt die Erfindung auch die Beobachtung der Wirkung einer Maßnahme, so dass eine einmal getroffenen Maßnahme abgebrochen, verlängert, wiederholt, oder von einer anderen Maßnahme gefolgt werden kann. Auch ist es möglich, den zeitlichen Verlauf des Maßes auszuwerten und daraus eine Prognose für das Auftreten von Schaum in späteren Phasen der Wäschepflege abzuleiten.

Gemäß der Erfindung sind die Betriebsdaten ausgewählt aus der Gruppe bestehend aus Leistungsaufnahme des Motors, Leistungsaufnahme einer Laugenpumpe, Kraftaufnahme an einem Lager der Trommel, Rotationszustand der Trommel, Füllstand der Flüssigkeit im Laugenbehälter, Zusammensetzung der Flüssigkeit, Temperatur der Flüssigkeit, und deren zeitlichen Entwicklungen, insbesondere Ableitungen. Dies liegt unter anderem an folgenden Fakten: Durch Zugabe eines Waschmittels ändern sich Viskosität und Oberflächenspannung der Flüssigkeit. Damit ist einerseits eine Voraussetzung zum Bilden von Schaum geschaffen, und daraus ergeben sich andererseits Änderungen in der Bewegung der Flüssigkeit im Laugenbehälter beim Drehen der Trommel oder beim Fördern der Flüssigkeit mit einer Pumpe. Außerdem bindet Schaum einen Teil der Flüssigkeit und reduziert so die Höhe des Spiegels der Flüssigkeit im Laugenbehälter. Zudem dämpft der Schaum die Bewegung der Wäschestücke in der Trommel. Diese Änderungen zeigen sich in Veränderungen der Signale eines Drucksensors, wie er gewöhnlich zum Messen des Füllstandes eines Laugenbehälters eingesetzt wird, und auch in Veränderungen in der Antriebsleistung bzw. im Antriebsdrehmoment des Motors, der zum Drehen der Trommel dient, und in Veränderungen der Antriebsleistung bzw. im Antriebsdrehmoment einer Laugenpumpe, die zum Umpumpen oder Abpumpen der Flüssigkeit dient. Signaturen des durch Anwesenheit von Schaum zwischen den Wäschetücken gegebenenfalls veränderten Falls der Wäschestücke in der Trommel zeigen sich auch am Kraftsensor, der zum Messen von Kräften, Momenten und Beschleunigungen am Lager der Trommel dient. Schließlich kann die Rotation der Trommel selbst mittels eines Positionssensors, insbesondere eines Gyroskops, überwacht und ausgewertet werden. Die durch die Rotation der Trommel verursachte Bewegung der Wäschestücke äußert sich in Ungleichmäßigkeiten der Rotation, welche messbar und auswertbar sind. Solche Ungleichmäßigkeiten verringern sich bei Anwesenheit von Schaum aufgrund dessen Dämpfungseigenschaft. Wenn die Trommel reversieren bewegt wird, ergeben sich mehr oder weniger große Bewegungen der Trommel in Gegenrichtung des Antriebes, wenn dieser am Ende eines Reversionszyklus abgeschaltet wird: Die angetriebene Rotation der Trommel treibt die Wäschestücke an der Seite der Trommel, die sich nach oben bewegt, in die Höhe und verursacht so ein Ungleichgewicht, welches sich nach Abschalten des Antriebes durch eine kurze Gegenbewegung der Trommel ausgleicht.

Die Messung dieser Gegenbewegung kann somit ebenfalls eine Aussage über das Vorliegend von Schaum liefern.

Alle genannten Einflüsse des Schaums auf Betriebsdaten der Wäschepflegemaschine wirken parallel mit anderen Einflüssen wie textile Art und Struktur sowie Masse der Wäschestücke, Menge der zum Behandeln vorgelegten Flüssigkeit nebst deren Temperatur und Zusammensetzung, Bewegung der Trommel in Reversierzyklen, Art der Regelung des Motors, Unwucht in der Verteilung der Wäschestücke im Laugenbehälter sowie Reaktion der schwingenden Aufhängung des Laugenbehälters auf solche Unwucht. Es mag somit wenig hilfreich sein, solche Einflüsse in konkreten physikalischen Modellen erfassen zu wollen. Erfindungsgemäß erfolgt ein Zugang zu einer indirekten Messung des Maßes für im Laugenbehälter vorliegenden Schaum durch Auswertung von Daten aus Modellversuchen.

Gemäß der Erfindung umfassen die Sensoren zumindest einen Sensor ausgewählt aus der Gruppe bestehend aus Drucksensor im Laugenbehälter, Leistungssensor am Motor, Leistungssensor an einer Laugenpumpe, Kraftsensor an einem Lager der Trommel und Sensor, insbesondere chemischer Sensor, im Laugenbehälter zur Bestimmung einer chemischen Zusammensetzung der Flüssigkeit.

Der Leistungssensor am Motor bzw. an der Pumpe kann ein Sensor sein, welcher einen elektrischen Parameter erfasst, der ein Maß für die momentan aufgenommene Leistung bzw. das momentan erzeugte Drehmoment darstellt, Beispielsweise kann ein solcher elektrischer Parameter auch elektrischen Strom darstellen, welcher dem Motor bzw. der Pumpe zwecks Betreibens zugeführt wird.

Gemäß der Erfindung bestimmt der virtuelle Sensor zusätzlich eine Prognose der zeitlichen Entwicklung des Maßes und die Steuereinrichtung nutzt die Prognose zum Steuern der Wäschepflegemaschine.

Gemäß einer bevorzugten Weiterbildung der Erfindung ist die Prognose ein Schätzwert für das zukünftige Maß, wobei der Schätzwert dem Maß nach Ablauf eines bestimmten Zeitraums zwischen 10 Sekunden und 10 Minuten, insbesondere zwischen 2 Minuten und 8 Minuten, vorzugsweise etwa 5 Minuten, nach der Prognose entspricht. Demnach liefert der virtuelle Sensor nicht nur das Maß selbst und seine zeitliche Ableitung, sondern extrapoliert das Maß bis zu einem bestimmten zukünftigen Zeitpunkt, der bei einer gewöhnlichen Dauer eines Wäschepflegeprozesses zwischen einer Stunde und drei Stunden vorzugsweise auf etwa fünf Minuten bestimmt ist, und gibt als Prognose das für diese Zeitpunkt zu erwartende Maß an. Die Bestimmung von Maßnahmen gegen eine übermäßige Schaumentwicklung kann damit wesentlich verbessert werden. Es kann auch von Interesse sein, die Prognose auf einen zukünftigen Zeitpunkt in 10 Sekunden bis 30 Sekunden, insbesondere in etwa 20 Sekunden, zu richten, insbesondere in einer Phase eines Wäschepflegeprozesses, in welcher die Trommel reversierend für Zeiträume der genannte Dauern in einander abwechselnden Drehrichtungen gedreht wird, und so Prognosen von Reversierzyklus zu Reversierzyklus zu erhalten und zu nutzen. Es ist auch denkbar, solche Prognosen für sehr lange Zeiträume zwischen einer Stunde und zwei Stunden vorzusehen, um frühzeitig Aussagen über die voraussichtliche Entwicklung während des Waschprozesses zu erhalten und zu nutzen.

Gemäß einer weiteren bevorzugten Weiterbildung der Erfindung beinhaltet der virtuelle Sensor ein trainiertes neuronales Netz, welches das Maß bestimmt. Mit weiterem Vorzug ist das trainierte neuronale Netz ein rekurrentes neuronales Netz, insbesondere ein trainiertes neuronales Netz, welches ein trainiertes Elman-Netz enthält.

Ein rekurrentes neuronales Netz unterscheidet sich von einem gewöhnlichen neuronalen Netz, in dem es Weitergabe von Information nur in einer Richtung gibt und das deshalb geläufig als "Feed-Forward-Netz" bezeichnet wird, durch das Vorhandensein von Rückkopplung, die ein Datum oder mehrere Daten betreffen und welche es ermöglicht, zeitliche Abhängigkeiten von Eingangsgrößen, also Abhängigkeiten von zeitlich direkt oder indirekt aufeinander folgenden Eingangsgrößen, zu verarbeiten und insbesondere hochdimensionale Zeitreihen von Eingangsdaten für die Modellierung und Prognose einer Zielgröße zu nutzen. Ähnlich dem Ansatz einer hochdimensionalen Differentialgleichung kann ein trainiertes rekurrentes neuronales Netz das zeitliche Verhalten eines dynamischen Systems gut beschreiben. Die Nutzung eines entsprechend trainierten rekurrenten neuronalen Netzes in einem virtuellen Sensor kann vorliegend daher zu einer gegenüber den früheren Ansätzen deutlich verbesserten Modellierung und Prognose der dynamischen und im Allgemeinen stetig und meist monoton verlaufenden Bildung von Schaum in einem Wäschepflegeprozess dienen. Zur Modellierung und Prognose der Bildung von Schaum während eines Wäschepflegeprozesses können verschiedene rekurrente Netzwerkstrukturen eingesetzt werden, insbesondere nichtlineare autoregressive Netzwerke (NARX), Elman-Netze, "Gated Recurrent Units (GRU)" und "Long Short-Term Memory Networks (LSTM)".

Gemäß noch einer bevorzugten Weiterbildung der Erfindung weist die Wäschepflegemaschine mindestens einen Aktor auf, welcher von der Steuereinrichtung beim Steuern der Wäschepflegemaschine angesteuert wird und durch welchen Schaum im Laugenbehälter reduzierbar ist, und führt die Steuereinrichtung in Abhängigkeit von dem Maß zumindest eine Maßnahme zur Reduzierung des Schaums unter Anwendung des mindestens einen Aktors durch. Mit weiterem Vorzug wird die zumindest eine Maßnahme ausgewählt aus der Gruppe bestehend aus: Zugabe von Wasser zu der Flüssigkeit, Stabilisieren der Temperatur der Flüssigkeit, Reduzierung einer Drehzahl der Trommel, Reduzierung eines Umpumpens der Flüssigkeit im Laugenbehälter sowie Abpumpen der Flüssigkeit aus dem Laugenbehälter und anschließende Eingabe von Wasser in den Laugenbehälter. Mit zusätzlichem Vorzug stellt die Steuereinrichtung Information über die zumindest eine bestimmte Maßnahme zur Wahrnehmung durch einen Nutzer der Wäschepflegemaschine bereit.

Gemäß noch einer anderen bevorzugten Weiterbildung der Erfindung erfolgt das Behandeln der Wäschestücke in einem programmierten Wäschepflegeprozess, wobei die Steuereinrichtung eine Dauer des Wäschepflegeprozesses anhand des Maßes für den Schaum und anhand der zum Reduzieren des Schaumes erfolgten zumindest einen Maßnahme bestimmt und Information über diese Dauer zur Wahrnehmung durch einen Nutzer der Wäschepflegemaschine bereitstellt.

Gemäß noch einer zusätzlichen bevorzugten Weiterbildung der Erfindung weist die Wäschepflegemaschine mindestens einen Aktor auf, welcher von der Steuereinrichtung beim Steuern der Wäschepflegemaschine ansteuerbar wird und durch welchen Schaum im Laugenbehälter reduzierbar ist, und ist die Steuereinrichtung eingerichtet, um in Abhängigkeit von dem Maß zumindest eine Maßnahme zur Reduzierung des Schaums unter Anwendung des mindestens einen Aktors zu bestimmen und durchzuführen. Mit weiterem Vorzug ist der zumindest eine Aktor ausgewählt aus der Gruppe bestehend aus dem Motor, einem Ventil zum Einlassen von Wasser in den Laugenbehälter, einer Laugenpumpe zum Abpumpen der Flüssigkeit aus dem Laugenbehälter und einer Dosiereinrichtung zum Dosieren eines Schauminhibitors in den Laugenbehälter. Insbesondere erfolgt die Bestimmung einer Maßnahme anhand eines Vergleichs des aktuell bestimmten Maßes mit einem vorgegebenen Schwellwert oder mehreren vorgegebenen Schwellwerten, so dass beim Überschreiten des oder eines Schwellwertes eine Maßnahme bestimmt wird. Beispielsweise kann in einem Schleudervorgang bei einer Überschreitung eine kleinen Schwellwertes der Schleudervorgang mit reduzierter Drehzahl fortgesetzt werden, und bei Überschreitung eines höheren Schwellwertes der Schleudervorgang abgebrochen werden, worauf ein weiterer Spülvorgang und anschließend ein erneuter Schleudervorgang erfolgen. Als Schauminhibitor in Betracht kommt unter anderem ein herkömmlicher Weichspüler, der kationische Tenside enthält, welche die in Waschmitteln vorliegenden anionischen Tenside in ihrer Wirkung zu neutralisieren vermögen. Solcher Weichspüler kann beispielsweise mit einem automatischen Dosiersystem der Wäschepflegemaschine bedarfsweise zudosiert werden.

Gemäß erneut einer bevorzugten Weiterbildung der Erfindung weist die Wäschepflegemaschine eine Anzeigeeinrichtung auf und ist deren Steuereinrichtung eingerichtet, um Information über die zumindest eine bestimmte Maßnahme mittels der Anzeigeeinrichtung zur Wahrnehmung durch einen Nutzer der Wäschepflegemaschine bereitzustellen. Mit zusätzlichem Vorzug ist die Wäschepflegemaschine eingerichtet zum Behandeln der Wäschestücke in einem programmierten Wäschepflegeprozess, und ist deren Steuereinrichtung eingerichtet zum Bestimmen einer Dauer des Wäschepflegeprozesses anhand des Maßes für den Schaum und anhand der zum Reduzieren des Schaumes bestimmten zumindest einen Maßnahme, sowie zum Bereitstellen von Information über diese Dauer mittels der Anzeigeeinrichtung zur Wahrnehmung durch den Nutzer. Die Anzeigeeinrichtung kann unmittelbar in die Wäschepflegemaschine integriert sein, sie kann auch von dieser räumlich getrennt und über ein Datennetz wie Internet, WLAN oder Bluetooth mit dieser verbunden sein. Im letzteren Fall kann die Anzeigeeinrichtung auf einer mobilen Kommunikationseinrichtung wie einem Smartphone mit einer entsprechenden App realisiert sein. Beide Möglichkeiten können auch miteinander kombiniert sein.

Gemäß erneut einer anderen bevorzugten Weiterbildung der Erfindung ist der virtuelle Sensor durch maschinelles Lernen aus einer Vielzahl von Modelldatensätzen erzeugt, wobei jeder Modelldatensatz zugehörige Modellwerte für die Betriebsdaten und ein diesen zugehöriges Maß aufweist. Mit weiterem Vorzug ist der virtuelle Sensor eingerichtet, um das Maß mittels Regression aus den Modelldatensätzen zu bestimmen.

Grundsätzlich kann die Erfindung an einer Wäschepflegemaschine beliebigen Typs angewendet werden, zumal der zur Anwendung der Erfindung notwendige Aufwand recht gering ist. Neben der konventionellen Waschmaschine kommt somit auch der Waschtrockner in Betracht. Dabei kommt es nicht darauf an, wie die Drehachse der Trommel bestimmungsgemäß im Raum orientiert ist. Die Drehachse kann im Wesentlichen horizontal ausgerichtet sein wie nachfolgend im Detail beschrieben, sie kann aber auch vertikal oder in beliebigem Winkel zur Vertikalen orientiert sein.

Ausführungsbeispiele der Erfindung sind nachfolgend anhand der beigefügten Zeichnung näher erläutert. Die Figuren der Zeichnung zeigen nur die für die nachfolgende Erläuterung wichtigen Komponenten einer Wäschepflegemaschine bzw. eines virtuellen Sensors. Im Einzelnen zeigen:
- Fig. 1: eine schematisierte frontale Ansicht eines vertikalen Schnitts einer Wäschepflegemaschine, wobei deren Laugenbehälter ebenfalls geschnitten ist;
- Fig. 2: eine schematisierte frontale Ansicht eines vertikalen Schnitts einer Wäschepflegemaschine;
- Fig. 3: eine schematisierte seitliche Ansicht eines vertikalen Schnitts einer Wäschepflegemaschine;
- Fig. 4: ein Funktionsdiagramm einer ersten Ausführungsform eines virtuellen Sensors zur Anwendung in der Wäschepflegemaschine gemäß Figuren 1 bis 3;
- Fig. 5: ein Funktionsdiagramm einer zweiten Ausführungsform eines virtuellen Sensors zur Anwendung in der Wäschepflegemaschine gemäß Figuren 1 bis 3;
- Fig. 6: eine schematische Darstellung eines Elman-Netzes; und
- Fig. 7: verschiedene zeitliche Verläufe der Bildung von Schaum in einer Wäschepflegemaschine unter Anwendung eines Elman-Netzes in einem virtuellen Sensor zum Bestimmen von Schaum.

Die Figuren 1 bis 3 zeigen eine schematisierte Ausführungsform des Behandelns von Wäschestücken 1 mittels einer Flüssigkeit 2, welche bei solchem Behandeln zum Bilden von Schaum 3 neigt. Die Wäschestücke 1 befinden sich in der Wäschepflegemaschine 4, die ein Gehäuse 5 und darin angeordnet einen Laugenbehälter 6 zum Aufnehmen der Flüssigkeit 2, eine in dem Laugenbehälter 6 angeordnete Trommel 8 mit einem Innenraum 11 zum Aufnehmen der Wäschestücke 1 und Mitnehmern 9 zum Hochheben und Fallenlassen der Wäschestücke 1, sowie einen Sumpf 7 aufweist. Die Trommel 7 ist um eine Drehachse 10 drehbar und weist einen Wellenzapfen 12 auf, welcher in einem Lager 13 des Laugenbehälters 6 gelagert ist. Über den Wellenzapfen 13 ist die Trommel 7 von einem Motor 14 antreibbar, insbesondere über zwei Treibscheiben und einen Riemen entsprechend der schematischen Darstellung in Fig. 3.

Die Figuren 1 und 2 haben im Wesentlichen denselben Inhalt, nur zeigt Figur 1 einen Schnitt durch den Laugenbehälter 6, während Figur 2 den Laugenbehälter 6 in Frontansicht zeigt. Gemäß Figur 2 sitzt frontseitig auf dem Laugenbehälter 6 eine Manschette 26 auf, die aus einem leicht verformbaren gummielastischen Material besteht und zur flüssigkeitsdichten Verbindung des Laugenbehälters 6 mit dem Gehäuse 5 dient. Ein schematisiertes Beispiel zur Ausführung einer solchen Manschette 26 ist in Figur 3 erkennbar. Dort ist auch gezeigt, wie die Wäschepflegemaschine 4 nach Einlegen der Wäschestücke 1 mittels einer auf der Manschette 26 aufsitzenden Tür 27 verschlossen wird.

An den Sumpf 7 des Laugenbehälters 6 sind zwei Laugenpumpen 25 und 29 angeschlossen. Die Laugenpumpe 25 dient zum Abpumpen der Flüssigkeit 2 bei und nach Beendigung eines Wäschepflegeprozesses oder eines Schrittes in einem solchen. Die Laugenpumpe 29 dient zum Umpumpen der Flüssigkeit 2 im Laugenbehälter, also zum Umwälzen der Flüssigkeit 2 mit dem Ziel, die Wäschestücke 1 besser mit der Flüssigkeit 2 zu durchfluten. Fig. 3 zeigt die Laugenpumpe 29 der Übersicht halber nicht.

Eine Steuereinrichtung 15 ist insbesondere als elektronische Einrichtung ausgeführt und dient dem Steuern der programmierten Wäschepflegeprozesse, zu deren Ausführung nach Wahl und Vorgabe einer Nutzerperson die Wäschepflegemaschine 4 bestimmt ist. Diese Steuereinrichtung ist verbunden mit allen Komponenten der Wäschepflegemaschine 4, die gesteuert werden müssen, die Betriebsdaten eines laufenden Wäschepflegeprozesses erfassen oder die zur Kommunikation mit einer Nutzerperson erforderlich sind. Die Art jeder entsprechenden Verbindung richtet sich nach den Gegebenheiten des jeweiligen Einzelfalles; die Verbindung kann insbesondere mechanisch oder elektrisch, und dann drahtgebunden oder drahtlos, ausgebildet sein.

Die Steuereinrichtung 15 umfasst auch einen virtuellen Sensor 16, welchem bestimmte Betriebsdaten eines laufenden Wäschepflegeprozesses kontinuierlich zuführbar sind und welcher eingerichtet ist, um beim Behandeln der Wäschestücke 1 aus den zugeführten Betriebsdaten kontinuierlich ein Maß für in dem Laugenbehälter 6 vorhandenen Schaum 3 zu ermitteln. Auf der Grundlage dieses Maßes wird der Wäschepflegeprozess durch die Steuereinrichtung überwacht und gesteuert, sei es, um Bildung eines Übermaßes an Schaum zu verhindern, sei es, um die Anwesenheit eines vorgegebenen Maßes an Schaum als Indikator für die Anwesenheit einer vorgegebenen wirksamen Menge eines Waschmittels, insbesondere eines Tensids, in der Flüssigkeit 2 sicherzustellen.

Das Maß wird vorzugsweise als eine Höhe oder ein Volumen des Schaums in der Trommel ausgedrückt. Im Rahmen dieser Ausführungsbeispiele wird die Höhe des Schaums als eine Höhe bestimmt, in welcher der Schaum in einem Fenster der Tür 27, welche den Laugenbehälter 6 verschließt, in Erscheinung tritt.

Neben dem Maß für den Schaum 3 selbst kann die Steuereinrichtung 15 zusätzlich eine zeitliche Entwicklung des Maßes bestimmen, insbesondere eine zeitliche Ableitung, und zum Steuern der Wäschepflegemaschine 4 nutzen.

Außer der zeitlichen Entwicklung des Maßes, welche insbesondere durch eine zeitliche Ableitung des Maßes dargestellt sein kann, bestimmt der virtuelle Sensor 16 zusätzlich eine Prognose der zeitlichen Entwicklung des Maßes, und die Steuereinrichtung nutzt 15 die Prognose zum Steuern der Wäschepflegemaschine 4. Eine Prognose ist dabei ein Schätzwert für das um einen "makroskopischen" Zeitraum zukünftige Maß ist, wobei der Schätzwert insbesondere dem Maß nach Ablauf eines bestimmten Zeitraums zwischen 10 Sekunden und 10 Minuten, insbesondere 2 Minuten und 8 Minuten, vorzugsweise etwa 5 Minuten, nach der Prognose entspricht. Ein solcher Schätzwert ist auch entkoppelt von kurzzeitiger Fluktuation, welcher das Maß angesichts erheblicher Bewegungen innerhalb der Wäschepflegemaschine 4 unterworfen sein kann,

Es kann auch von Interesse sein, die Prognose auf einen zukünftigen Zeitpunkt in 10 Sekunden bis 30 Sekunden, insbesondere in etwa 20 Sekunden, zu richten, insbesondere in einer Phase eines Wäschepflegeprozesses, in welcher die Trommel 7 reversierend für Zeiträume der genannte Dauern in einander abwechselnden Drehrichtungen gedreht wird, und so Prognosen von Reversierzyklus zu Reversierzyklus zu erhalten und zu nutzen.

Es ist auch denkbar, solche Prognosen für sehr lange Zeiträume zwischen einer Stunde und zwei Stunden vorzusehen, um frühzeitig Aussagen über die voraussichtliche Entwicklung während des Wäschepflegeprozesses zu erhalten und zu nutzen.

Wie anhand der Figuren noch genauer beschrieben wird, beinhaltet der virtuelle Sensor 16 ein trainiertes neuronales Netz, welches das Maß bestimmt. Dieses neuronale Netz ist insbesondere ein rekurrentes neuronales Netz, welches besonders geeignet ist, um neben dem Maß auch seinen zeitlichen Verlauf zu modellieren und auch die Prognose zu stellen.

Die Betriebsdaten zur Bestimmung des Maßes für den Schaum 3 sind insbesondere Leistungsaufnahme des Motors 14, Leistungsaufnahme der Laugenpumpe 25 oder 29, Kraftaufnahme am Lager 11 der Trommel 8, Rotationszustand der Trommel 8, Füllstand der Flüssigkeit 2 im Laugenbehälter 6, Zusammensetzung der Flüssigkeit 2, Temperatur der Flüssigkeit 2, und deren zeitliche Ableitungen. Zum kontinuierlichen Aufnehmen von Betriebsdaten der Wäschepflegemaschine 4 sind Sensoren 17, 18, 19, 20, 25, 29 vorgesehen, und die Steuereinrichtung 15 ist mit diesen Sensoren in jeweils geeigneter Weise verbunden. Die Sensoren 17, 18, 19, 20, 25, 29 umfassen vorliegend einen Drucksensor 17 im Laugenbehälter 6, einen Leistungssensor 18 am Motor 14, Leistungssensoren an den Laugenpumpen 25 und 29, einen Kraft- und Positionssensor 19 am Lager 13 der Trommel 8, und einen Sensor 20 im Laugenbehälter 6 zur Bestimmung einer chemischen Zusammensetzung oder Temperatur der Flüssigkeit 2. Auch die Laugenpumpen 25 und 29 dienen als Sensoren und sind jeweils mit einem Leistungssensor versehen, wobei dieser der Übersicht halber nicht dargestellt ist. Entsprechend gewöhnlicher Praxis dient der Drucksensor 17 zur Bestimmung eines Füllstandes der Flüssigkeit 2 im Laugenbehälter 6, und wird insbesondere eingesetzt, um den Füllstand gemäß Vorgabe im jeweils durchzuführenden Wäschepflegeprozess einzustellen und/oder zu regeln. Der Leistungssensor 18 kann ein Sensor sein, welcher den elektrischen Strom misst, welcher dem Motor 14 zwecks Betreibens zugeführt wird und somit bei konstanter elektrischer Spannung am Motor 14 ein Maß für die momentan aufgenommene Leistung bzw. das momentan erzeugte Drehmoment darstellt. Der Kraftsensor 19 dient gemäß gewöhnlicher Praxis insbesondere dazu, das Gewicht der Trommel 8 mit eingelegten Wäschestücken 1 sowie Beschleunigungen zu messen, die beim schnellen Drehen der Trommel 8 durch Unwuchten wegen nicht völlig gleichmäßig verteilter Wäschestücke 1 insbesondere beim schnellen Drehen in einem Schleuderprozess entstehen. Gewöhnlich kann nicht davon ausgegangen werden, dass sich die Wäschestücke 1 beim Schleudern derart gleichmäßig in der Trommel 8 verteilen, dass die Drehung ohne Erzeugung statischer und dynamischer Unwuchten, also oszillierender Kräfte und Drehmomente, erfolgt. Demnach ist der Laugenbehälter 6 mit der Trommel 8 gewöhnlich schwingend im Gehäuse 5 aufgehängt. Ein entsprechendes Schwingungssystem mit Federn und Dämpfern ist in den Figuren der Zeichnung nicht dargestellt, gemäß einschlägiger Praxis aber hinzuzudenken.

Zur Bestimmung eines Maßes für den Schaum 3 können vorliegend alle diese Sensoren 17, 18, 19, 20, 25, 29 oder nur eine Untergruppe daraus eingesetzt werden. Dabei werden die mit den entsprechenden Sensoren 17, 18, 19, 20, 25, 29 erhaltenen Betriebsdaten in der Steuereinrichtung 15 auch dem virtuellen Sensor 16 zugeführt, um aus ihnen eine quantitative Aussage über die Anwesenheit von Schaum 3 im Laugenbehälter 6 abzuleiten. Figur 1 zeigt den Laugenbehälter in Ruhe, so dass die Flüssigkeit 2 über den Wäschestücken 1 einen ruhigen Spiegel bildet, auf welchem eine Lage von Schaum 3 aufliegt. Eine solche ruhige Anordnung liegt während des Ablaufs eines Wäschepflegeprozesses nur selten vor. Deshalb ist eine laufende direkte Messung der Menge des Schaums 3, etwa durch Messung der Höhe der Lage des Schaums 3 über der Flüssigkeit 2, unpraktikabel und unpräzise. Vorliegend ersetzt der virtuelle Sensor 16 deshalb die direkte Messung, indem er aus sinnvoll und präzise messbaren Betriebsdaten ein Maß für den im Laugenbehälter 6 vorliegenden Schaum 3 ableitet. Ein Zusammenhang zwischen den Betriebsdaten und dem Maß ist dabei aus Erfahrungsdaten, die in modellhaften Experimenten gewonnen wurden, insbesondere mit Methoden des maschinellen Lernens abgeleitet. Dabei wird der virtuelle Sensor 16 durch maschinelles Lernen aus einer Vielzahl von Modelldatensätzen erzeugt, wobei jeder Modelldatensatz zugehörige Modellwerte für die Betriebsdaten und ein diesen zugehöriges Maß aufweist. Des Weiteren ist der virtuelle Sensor 16 eingerichtet, um dieses Maß mittels Regression aus den Modelldatensätzen zu bestimmen.

Als Beispiel für einen Effekt, dem Schaum 3 in einer Komponente der Wäschepflegemaschine 4 hervorruft, wird der an der Laugenpumpe 29 beim Umpumpen der Flüssigkeit 2 auftretende Effekt kurz dargestellt: Das Absaugen der Flüssigkeit 2 aus dem Laugenbehälter 6 und deren Förderung zurück in den Laugenbehälter 6 erfordern eine bestimmte elektrische Leistung, welche mit einem entsprechenden Leistungssensor an der Laugenpumpe 29 auch verifizierbar ist. Ist aber im Laufe eines Wäschepflegeprozesses ein ausreichend großer Teil der Flüssigkeit 2 in Schaum 3 umgewandelt worden, so kann die Laugenpumpe 29 die verbliebene Flüssigkeit 2 mehr oder weniger vollständig aus dem Sumpf 7 herauspumpen, so dass sie dann Schaum 3 ansaugt und fördert. Aufgrund dessen geringer Dichte sinkt dabei die elektrische Leistung, die die Laugenpumpe 29 aufnehmen muss, und erhöht sich eventuell auch deren Drehzahl. Somit sind jeweils aufgenommene elektrische Leistung sowie Drehzahl der Laugenpumpe 29 signifikant für die Anwesenheit von Schaum 3 im Laugenbehälter 6. Von Interesse kann es sein, den zeitlichen Verlauf der aufgenommenen Leistung ab jeweiliger Inbetriebnahme der Laugenpumpe 29 zu beobachten. Dabei zeigt sich zunächst eine Leistungsaufnahme entsprechend der Förderung von Flüssigkeit 2, welche sich mehr oder weniger abrupt reduziert, sobald Schaum 3 anstatt Flüssigkeit 2 gefördert wird.

Die Wäschepflegemaschine 4 gemäß Figuren 1 bis 3 weist auch Aktoren 14, 22, 24, 25, 29 auf, welcher von der Steuereinrichtung 15 beim Steuern der Wäschepflegemaschine 4 ansteuerbar sind und durch deren Anwendung Schaum 3 im Laugenbehälter 6 beeinflussbar, insbesondere reduzierbar ist. Die Steuereinrichtung 15 ist eingerichtet, um in Abhängigkeit von dem Maß zumindest eine Maßnahme zur Beeinflussung, insbesondere Reduzierung, des Schaums 3 unter Anwendung des mindestens einen Aktors 14, 22, 24, 25, 29 durchzuführen. Diese Aktoren 14, 22, 24, 25, 29 sind der Motor 14, ein Ventil 22 zum Einlassen von Wasser in den Laugenbehälter 6 über die Einspülkammer 23, die Laugenpumpe 25 zum Abpumpen der Flüssigkeit 2 aus dem Laugenbehälter 6, die Laugenpumpe 29 zum Umpumpen der Flüssigkeit 2 und eine Dosiereinrichtung 24 zum Dosieren eines Schauminhibitors in den Laugenbehälter 6 ebenfalls über die Einspülkammer 23.

Über den Motor 14 kann der Betrieb der Trommel 8 entsprechend der Anwesenheit von Schaum 3 im Laugenbehälter gesteuert werden, indem die Trommel 8 schneller, langsamer und/oder in kürzeren oder längeren Intervallen gedreht wird. Über das Einlassen von Wasser in den Laugenbehälter 6 kann die darin befindliche Flüssigkeit 2 verdünnt und/oder abgekühlt werden, um eine Beeinflussung des Schaumes zu erreichen. Darüber hinaus kann durch eine in den Figuren nicht dargestellte Heizung die Temperatur der Flüssigkeit 2 zur Beeinflussung des Schaums 3 verändert, insbesondere gezielt erhöht werden. Die Laugenpumpe 25 mag dazu dienen, einen Teil der Flüssigkeit 2 aus dem Laugenbehälter 6 abzupumpen und dadurch, gegebenenfalls im Zusammenwirken mit genanntem Ventil 22, die Menge und Zusammensetzung der Flüssigkeit 2 günstig zu beeinflussen. Der Betrieb der Laugenpumpe 29 kann bei Vorliegen von Schaum 3 reduziert werden oder ganz unterbleiben, um der Bildung weiteren Schaums 3 vorzubeugen. Die Dosiereinrichtung 24 kann im Rahmen gewöhnlicher Praxis vorgesehen sein, um für einen Spülprozess Weichspüler in den Laugenbehälter 6 einzuführen. Solcher Weichspüler enthält für gewöhnlich ein kationisches Tensid, welches dazu dienen kann, ein in der Flüssigkeit 2 vorhandenes anionisches Tensid, welches Schaum 3 hervorruft, zu neutralisieren und dadurch die Bildung von Schaum 3 zu beeinflussen.

Demnach steuert die Steuereinrichtung 15 beim Steuern der Wäschepflegemaschine 4 mindestens einen Aktor 14, 22, 24, 25, 29 an, um in Abhängigkeit von dem Maß zumindest eine Maßnahme zur Beeinflussung, insbesondere Reduzierung des Schaums 3 unter Anwendung des Aktors 14, 22, 24, 25, 29 durchzuführen. Insbesondere ist diese Maßnahme eine der folgenden: Zugabe von Wasser zu der Flüssigkeit 2, Stabilisieren der Temperatur der Flüssigkeit 2, Reduzierung einer Drehzahl der Trommel 8, Reduzierung des Umpumpens der Flüssigkeit 2 sowie Abpumpen der Flüssigkeit 2 aus dem Laugenbehälter 6 und anschließende Eingabe von Wasser in den Laugenbehälter 6.

Die Wäschepflegemaschine 4 verfügt auch über eine Anzeigeeinrichtung 21, wobei die Steuereinrichtung 15 eingerichtet ist, um Information über die zumindest eine bestimmte Maßnahme zur Beeinflussung des Schaums 3 mittels der Anzeigeeinrichtung 21 zur Wahrnehmung durch einen Nutzer der Wäschepflegemaschine 4 bereitzustellen. Zusätzlich ist die Steuereinrichtung 15 eingerichtet zum Bestimmen einer Dauer eines programmierten Wäschepflegeprozesses anhand des Maßes für den Schaum 3 und anhand der zum Beeinflussen, insbesondere Reduzieren des Schaumes 3 bestimmten Maßnahme, und zum Bereitstellen von Information über diese Dauer mittels der Anzeigeeinrichtung 21 zur Wahrnehmung durch den Nutzer.

Figur 4 zeigt ein Funktionsdiagramm des virtuellen Sensors 16 zur Anwendung in der Wäschepflegemaschine 4 gemäß Figuren 1 bis 3. Dem virtuellen Sensor 16 werden die von den Sensoren 17, 18, 19 und 20 sowie von entsprechenden Sensoren an den Laugenpumpen 25 und 29 bestimmten Betriebsdaten der einen programmierten Wäschepflegeprozess durchführenden Wäschepflegemaschine 4 zugeführt, gegebenenfalls nach Vorverarbeitung wie Digitalisierung und/oder zeitliche Ableitung. Aus diesen Betriebsdaten bestimmt sodann der virtuelle Sensor 16 das Maß für den Schaum 3 wie oben beschrieben. Dieses Maß kann durch die Anzeigeeinrichtung 2 zur Wahrnehmung durch den Nutzer angezeigt werden, gegebenenfalls angereichert um weitere Information wie zum Beispiel eine aufgrund dieses Maßes ausgewählte Maßnahme zur Beeinflussung des Schaums 3. Das Maß wird auch einer Treibereinrichtung 28 zugeführt, welche wie der virtuelle Sensor 16 zu der Steuereinrichtung 15 gehört, und dort weiter verarbeitet, indem Signale zur Steuerung der Aktoren 14, 22, 24, 25 und 29 generiert und an die Aktoren 14, 22, 24, 25 und 29 ausgegeben werden.

Figur 5 zeigt ein Funktionsdiagramm des virtuellen Sensors 16 zur Anwendung in der Wäschepflegemaschine gemäß Figuren 1 bis 3. Das Funktionsdiagramm stimmt mit demjenigen der Figur 4 überein bis auf die Rückkopplungsschleife 30, welche Rückkopplungen in dem virtuellen Sensor 16 zeigt. Durch solche Rückkopplungen ist das trainierte neuronale Netz in dem virtuellen Sensor ein trainiertes rekurrentes neuronales Netz und kann als solches neben seinen Eingangsgrößen 17 bis 20, 25 und 29 auch deren zeitliche Entwicklung verarbeiten. Dies macht den virtuellen Sensor 16 geeignet zur Bestimmung der Prognose des Maßes zusätzlich zum Maß selbst.

Figur 6 zeigt ein Elman-Netz als Beispiel für ein rekurrentes neuronales Netz. Die Neuronen als Schalteinheiten dieses Netzes sind symbolisch als runde Einheiten dargestellt. Auf der linken Seite der Figur ist ein Eingangs-Neuron 31 dargestellt, welchem die Betriebsdaten der Wäschepflegemaschine 4 zugeführt werden. An das Eingangs-Neuron 31 angeschlossen sind drei zueinander parallele versteckte Neuronen 32, zwischen deren jeweiligen Ausgängen und Eingängen Rückkopplungen 30 vorgesehen sind. Ein Ausgangs-Neuron 33 dient der Ausgabe des Maßes und dessen Prognose. Die dargestellten Anzahlen der Neuronen 31, 32 und 33 sind nicht repräsentativ für ein reales Elman-Netz.

Bei dem in Figur 6 gezeigten Elman-Netz berechnen sich die Werte der versteckten Neuronen 32 h zum Zeitpunkt t aus der mit Hilfe einer nichtlinearen Aktivierungsfunktion act transformierten Summe aus den mit W1/h gewichteten Eingangswerten Xt und den Ausgangswerten der versteckten Neuronen 32 des vorigen Zeitschritts h-1, welche gemäß W(h-1)/h gewichtet sind. Anschließend werden die Werte der versteckten Neuronen 32 W(h) mit den Gewichten der letzten Schicht (Wh/o), die letzte Schicht repräsentiert durch das Ausgangs-Neuron 33, multipliziert und ergeben transformiert mit Hilfe einer weiteren Aktivierungsfunktion das Ergebnis f(Xt) des Netzes, also das Maß und dessen Prognose. Der Unterschied zu einem künstlichen neuronalen Netz ohne rekurrente Struktur besteht also aus der zeitlichen Rückkopplung der versteckten Neuronen 32 des vorigen Zeitschritts ht-1 und deren Einfluss auf das Ergebnis im Zeitschritt ht. Figur 6 zeigt der Übersicht halber nur drei versteckte Neuronen 32. Die prognostizierten zeitlichen Verläufe der Figur 7 sind ermittelt worden mit einem trainierten Elman-Netz, welches 20 versteckte Neuronen 32 und eine Schicht umfasste.

Figur 7 zeigt verschiedene zeitliche Verläufe der Bildung von Schaum in einer Wäschepflegemaschine mit prognostizierten Maßen, die unter Anwendung eines trainierten Elman-Netzes im virtuellen Sensor 16 zum Bestimmen von Schaum erhalten wurden, und die Grenzen des Konfidenzintervalls für 95% Konfidenz pro Zeitpunkt. Die Abszissen der Diagramme zeigen den Zeitablauf über 45 Minuten, die Ordinaten die Höhe des Schaums in relativen Einheiten: Bei Null ist kein Schaum im Fenster der Tür 27 (vgl. Fig. 3, dort ist das Fenster allerdings nicht dargestellt), bei 1 reicht der Schaum bis zum oberen Rand des Fensters. Die durchgezogenen Kurven zeigen die realen Messwerte, die gestrichelten Kurven die Werte der Prognosen. Die gepunkteten Kurven markieren die Konfidenzintervalle. Dabei wurden die in den Kurven dargestellten Prognosen ermittelt als Prognosen für zukünftige Zeitpunkte nach jeweils 5 Minuten. Die in den Kurven dargestellten Messwerte sind dementsprechend mit einer Zeitverzögerung von 5 Minuten dargestellt, um einen Vergleich zwischen Prognose und Realität zu bieten. Die Konfidenzintervalle variieren entsprechend der Länge des Zeitraums, für den die Prognose bestimmt wird, und sind um so größer, je länger dieser Zeitraum ist.

Der Verlauf im linken Diagramm entspricht einer Situation, bei der ein Wäschepflegeprozess ohne Bildung von Schaum abläuft. Dies wird auch von der Prognose bei geringen Schwankungen richtig wiedergegeben. Der Verlauf im mittleren Diagramm entspricht einer Situation, bei der ein Wäschepflegeprozess unter mittelmäßiger Bildung von Schaum abläuft. Auch diese Situation wird von dem Elman-Netz entsprechend der gestrichelten Kurve, die der durchgezogenen Kurve unter geringen Schwankungen recht gut folgt, korrekt prognostiziert. Der Verlauf im rechten Diagramm entspricht einer Situation, bei der ein Wäschepflegeprozess unter starker Bildung von Schaum abläuft. Auch diese Situation wird von dem Elman-Netz entsprechend der gestrichelten Kurve, die der durchgezogenen Kurve unter geringen Schwankungen recht gut folgt, korrekt prognostiziert.

Gemäß der Erfindung erfolgen somit eine indirekte Messung und eine Prognose des Vorhandenseins von Schaum 3 im Laugenbehälter 6 dadurch, dass ein virtueller Sensor 15 bereitgestellt wird, welcher aus bestimmten und sinnvoll messbaren Betriebsdaten der Wäschepflege ein quantitatives Maß für den im Laugenbehälter 6 vorhandenen Schaum 3 bestimmt. Dieses Maß kann eine Höhe sein, bis zu welcher der Schaum 3 über der kurzzeitig während der Unterbrechung zur Ruhe gekommenen Flüssigkeit 2, insbesondere Waschlauge, im Laugenbehälter 6 vorliegt. Im virtuellen Sensor 15 werden sodann die Zusammenhänge zwischen dem in Modellversuchen gemessenen Maß und den gleichzeitig damit gemessenen Betriebsdaten in Algorithmen, Tabellen oder dergleichen implementiert, so dass der virtuelle Sensor 15 im praktisch ablaufenden Wäschepflegeprozess aus entsprechenden Betriebsdaten das gewünschte Maß ermitteln und zur Steuerung des Wäschepflegeprozesses bereitstellen kann.

Ein Vorteil der Erfindung liegt darin, dass über das Maß eine quantitative Aussage über den vorhandenen Schaum 3 praktisch zu jedem Zeitpunkt in einem Wäschepflegeprozess möglich ist. Diese quantitative Aussage erlaubt insbesondere eine Berücksichtigung bei der Steuerung der Wäschepflegemaschine 4, wobei insbesondere eine Regelung mit dem Maß als Eingangsgröße über verschiedene Stellgrößen wie die zu erreichende Menge und Temperatur der Flüssigkeit im Laugenbehälter sowie die Dosierung von Waschmittel in den Laugenbehälter 6 erfolgen kann. Die Erfindung erlaubt auch die Beobachtung der Wirkung einer Maßnahme zur Beeinflussung des Schaums 3, so dass eine einmal getroffene Maßnahme abgebrochen, verlängert, wiederholt, oder von einer anderen Maßnahme gefolgt werden kann. Auch ist es möglich, den zeitlichen Verlauf des Maßes auszuwerten und daraus eine Prognose für das Auftreten von Schaum 3 in späteren Phasen der Wäschepflege abzuleiten.

### BEZUGSZEICHENLISTE

1 Wäschestück
2 Flüssigkeit
3 Schaum
4 Wäschepflegemaschine
5 Gehäuse
6 Laugenbehälter
7 Sumpf
8 Trommel
9 Mitnehmer
10 Drehachse
11 Innenraum
12 Wellenzapfen
13 Lager
14 Motor
15 Steuereinrichtung
16 Virtueller Sensor
17 Drucksensor im Laugenbehälter
18 Leistungssensor am Motor
19 Kraft- oder Positionssensor am Lager
20 Chemischer Sensor oder Temperatursensor im Laugenbehälter
21 Anzeigeeinrichtung
22 Ventil zum Einlassen von Wasser in den Laugenbehälter
23 Einspülkammer
24 Dosiereinrichtung zum Dosieren von Schauminhibitor
25 Laugenpumpe zum Abpumpen
26 Manschette
27 Tür
28 Treibereinrichtung
29 Laugenpumpe zum Umpumpen
30 Rückkopplungsschleife im virtuellen Sensor
31 Eingangs-Neuron
32 verstecktes Neuron
33 Ausgangs-Neuron

## Patentansprüche

1. Verfahren zum Bestimmen von Schaum (3) beim Behandeln von Wäschestücken (1) mittels einer Flüssigkeit (2) in einer Wäschepflegemaschine (4), welche ein Gehäuse (5) und darin angeordnet einen Laugenbehälter (6) zum Aufnehmen der Flüssigkeit (2), eine in dem Laugenbehälter (6) angeordnete, um eine Drehachse (10) drehende und von einem Motor (14) angetriebene Trommel (8) mit einem Innenraum (11) zum Aufnehmen der Wäschestücke (1) aufweist, wobei Sensoren (17, 18, 19, 20, 25, 29) Betriebsdaten der Wäschepflegemaschine (4) kontinuierlich aufnehmen und einer mit den Sensoren (17, 18, 19, 20, 25, 29) verbundenen Steuereinrichtung (15) zum Steuern der Wäschepflegemaschine (4) entsprechend den Betriebsdaten zuführen, wobei die Steuereinrichtung (15) den Schaum (3) aus den Betriebsdaten bestimmt, wobei die Steuereinrichtung (15) einen virtuellen Sensor (16) beinhaltet, welchem die Betriebsdaten kontinuierlich zugeführt werden und welcher aus den zugeführten Betriebsdaten kontinuierlich ein quantitatives Maß für in dem Laugenbehälter (6) vorhandenen Schaum (3) ermittelt, wobei der virtuelle Sensor (16) zusätzlich eine zeitliche Entwicklung des Maßes bestimmt, und die Steuereinrichtung (15) die zeitliche Entwicklung des Maßes zum Steuern der Wäschepflegemaschine (4) nutzt, wobei die Betriebsdaten ausgewählt sind aus der Gruppe bestehend aus Leistungsaufnahme des Motors (14), Leistungsaufnahme einer Laugenpumpe (25, 29), Kraftaufnahme an einem Lager (11) der Trommel (8), Rotationszustand der Trommel (8), Füllstand der Flüssigkeit (2) im Laugenbehälter (6), Zusammensetzung der Flüssigkeit (2), Temperatur der Flüssigkeit (2), und deren zeitliche Entwicklungen, und **dadurch gekennzeichnet, dass** das Maß eine Höhe oder ein Volumen des Schaums (3) in der Trommel (8) ist, und dass der virtuelle Sensor (16) zusätzlich eine Prognose der zeitlichen Entwicklung des Maßes bestimmt und die Steuereinrichtung (15) die Prognose zum Steuern der Wäschepflegemaschine (4) nutzt.

2. Verfahren nach Anspruch 1, bei dem die Prognose ein Schätzwert für das zukünftige Maß ist, wobei der Schätzwert dem Maß nach Ablauf eines bestimmten Zeitraums zwischen 10 Sekunden und 10 Minuten, insbesondere zwischen 2 Minuten und 8 Minuten, vorzugsweise etwa 5 Minuten, nach der Prognose entspricht.

3. Verfahren nach einem der vorigen Ansprüche, bei dem der virtuelle Sensor (16) ein trainiertes neuronales Netz beinhaltet, welches das Maß bestimmt.

4. Verfahren nach Anspruch 3, bei dem das trainierte neuronale Netz ein rekurrentes neuronales Netz ist.

5. Verfahren nach einem der vorigen Ansprüche, bei dem die Wäschepflegemaschine (4) mindestens einen Aktor (14, 22, 24, 25, 29) aufweist, welcher von der Steuereinrichtung (15) beim Steuern der Wäschepflegemaschine (4) angesteuert wird und durch welchen Schaum (3) im Laugenbehälter reduzierbar ist, und bei dem die Steuereinrichtung (15) in Abhängigkeit von dem Maß zumindest eine Maßnahme zur Reduzierung des Schaums (3) unter Anwendung des mindestens einen Aktors (14, 22, 24, 25, 29) durchführt.

6. Verfahren nach Anspruch 5, bei welchem die zumindest eine Maßnahme ausgewählt wird aus der Gruppe bestehend aus: Zugabe von Wasser zu der Flüssigkeit (2), Stabilisieren der Temperatur der Flüssigkeit (2), Reduzierung einer Drehzahl der Trommel (8) sowie Abpumpen der Flüssigkeit (2) aus dem Laugenbehälter (6) und anschließende Eingabe von Wasser in den Laugenbehälter (6).

7. Verfahren nach einem der Ansprüche 5 und 6, bei dem die Steuereinrichtung (15) Information über die zumindest eine bestimmte Maßnahme zur Wahrnehmung durch einen Nutzer der Wäschepflegemaschine (4) bereitstellt.

8. Verfahren nach einem der Ansprüche 5 bis 7, bei dem das Behandeln der Wäschestücke (1) in einem programmierten Wäschepflegeprozess erfolgt, und bei dem die Steuereinrichtung (15) eine Dauer des Wäschepflegeprozesses anhand des Maßes für den Schaum (3) und anhand der zum Reduzieren des Schaumes (3) erfolgten zumindest einen Maßnahme bestimmt und Information über diese Dauer zur Wahrnehmung durch einen Nutzer der Wäschepflegemaschine (4) bereitstellt.

9. Wäschepflegemaschine (4) zum Behandeln von Wäschestücken (1) mittels einer Flüssigkeit (2), umfassend ein Gehäuse (5) und darin angeordnet einen Laugenbehälter (6) zum Aufnehmen der Flüssigkeit (2), eine in dem Laugenbehälter (6) angeordnete, um eine Drehachse (10) drehbare und von einem Motor (14) antreibbare Trommel (8) mit einem Innenraum (11) zum Aufnehmen der Wäschestücke (1), Sensoren (17, 18, 19, 20, 25, 29) zum kontinuierlichen Aufnehmen von Betriebsdaten der Wäschepflegemaschine (4), und eine mit den Sensoren (17, 18, 19, 20, 25, 29) verbundene Steuereinrichtung (15) zum Steuern der Wäschepflegemaschine (4) entsprechend den Betriebsdaten, wobei die Steuereinrichtung (15) eingerichtet ist, um im Laugenbehälter (6) vorhandenen Schaum (3) aus den Betriebsdaten zu bestimmen, wobei die Steuereinrichtung (15) einen virtuellen Sensor (16) beinhaltet, welchem die Betriebsdaten kontinuierlich zuführbar sind und welcher eingerichtet ist, um beim Behandeln der Wäschestücke (1) aus den zugeführten Betriebsdaten kontinuierlich ein quantitatives Maß für in dem Laugenbehälter (6) vorhandenen Schaum (3) zu ermitteln, wobei der virtuelle Sensor (16) eingerichtet ist, um zusätzlich eine zeitliche Entwicklung des Maßes zu bestimmen, und bei der die Steuereinrichtung (15) eingerichtet ist, um die zeitliche Entwicklung zum Steuern der Wäschepflegemaschine (4) zu nutzen, wobei die Sensoren (17, 18, 19, 20, 25, 29) zumindest einen Sensor (17, 18, 19, 20, 25, 29) ausgewählt aus der Gruppe bestehend aus Drucksensor (17) im Laugenbehälter (6), Leistungssensor (18) am Motor (14), Leistungssensor an einer Laugenpumpe (25, 29), Kraft- oder Positionssensor (19) an einem Lager (11) der Trommel (8) und Sensor (20) im Laugenbehälter (6) zur Bestimmung einer Temperatur oder chemischen Zusammensetzung der Flüssigkeit (2) umfassen, und **dadurch gekennzeichnet, dass** das Maß eine Höhe oder ein Volumen des Schaums (3) in der Trommel (8) ist, und dass der virtuelle Sensor (16) eingerichtet ist, um zusätzlich eine Prognose der zeitlichen Entwicklung des Maßes zu bestimmen, und die Steuereinrichtung (15) eingerichtet ist, um die Prognose zum Steuern der Wäschepflegemaschine (4) zu nutzen.

10. Wäschepflegemaschine (4) nach Anspruch 9, bei dem die Prognose ein Schätzwert für das zukünftige Maß ist, wobei der Schätzwert dem Maß nach Ablauf eines bestimmten Zeitraums zwischen 10 Sekunden und 10 Minuten, insbesondere 2 Minuten und 8 Minuten, vorzugsweise etwa 5 Minuten, nach der Prognose entspricht.

11. Wäschepflegemaschine (4) nach einem der Ansprüche 9 und 10, bei dem der virtuelle Sensor (16) ein trainiertes neuronales Netz beinhaltet, welches das Maß bestimmt.

12. Wäschepflegemaschine (4) nach Anspruch 11, bei dem das trainierte neuronale Netz ein trainiertes rekurrentes neuronales Netz ist.

13. Wäschepflegemaschine (4) nach Anspruch 12, bei dem das trainierte neuronale Netz ein trainiertes Elman-Netz enthält.

14. Wäschepflegemaschine (4) nach einem der Ansprüche 9 bis 13, welche mindestens einen Aktor (14, 22, 24, 25, 29) aufweist, welcher von der Steuereinrichtung (15) beim Steuern der Wäschepflegemaschine (4) ansteuerbar ist und durch welchen Schaum (3) im Laugenbehälter (6) reduzierbar ist, und bei dem die Steuereinrichtung (15) eingerichtet ist, um in Abhängigkeit von dem Maß zumindest eine Maßnahme zur Reduzierung des Schaums (3) unter Anwendung des mindestens einen Aktors (14, 22, 24, 25, 29) durchzuführen.

15. Wäschepflegemaschine (4) nach Anspruch 14, bei der der zumindest eine Aktor (14, 22, 24, 25, 29) ausgewählt ist aus der Gruppe bestehend aus dem Motor (14), einem Ventil (22) zum Einlassen von Wasser in den Laugenbehälter (6), einer Laugenpumpe (25) zum Abpumpen der Flüssigkeit (2) aus dem Laugenbehälter (6), und einer Dosiereinrichtung (24) zum Dosieren eines Schauminhibitors in den Laugenbehälter (6).

16. Wäschepflegemaschine (4) nach einem der Ansprüche 14 und 15, welche eine Anzeigeeinrichtung (21) aufweist und deren Steuereinrichtung (15) eingerichtet ist, um Information über die zumindest eine bestimmte Maßnahme mittels der Anzeigeeinrichtung (21) zur Wahrnehmung durch einen Nutzer der Wäschepflegemaschine (4) bereitzustellen.

17. Wäschepflegemaschine (4) nach Anspruch 16, welche eingerichtet ist zum Behandeln der Wäschestücke (1) in einem programmierten Wäschepflegeprozess, und bei der die Steuereinrichtung (15) eingerichtet ist zum Bestimmen einer Dauer des Wäschepflegeprozesses anhand des Maßes für den Schaum (3) und anhand der zum Reduzieren des Schaumes (3) bestimmten zumindest einen Maßnahme, und zum Bereitstellen von Information über diese Dauer mittels der Anzeigeeinrichtung (21) zur Wahrnehmung durch den Nutzer.

18. Wäschepflegemaschine (4) nach einem der Ansprüche 9 bis 17, bei der der virtuelle Sensor (16) durch maschinelles Lernen aus einer Vielzahl von Modelldatensätzen erzeugt ist, wobei jeder Modelldatensatz zugehörige Modellwerte für die Betriebsdaten und ein diesen zugehöriges Maß aufweist.

19. Wäschepflegemaschine nach Anspruch 18, bei der der virtuelle Sensor (16) eingerichtet ist, um das Maß mittels Regression aus den Modelldatensätzen zu bestimmen.

## Claims

1. Method for determining foam (3) during the treatment of laundry items (1) by means of a liquid (2) in a laundry care machine (4), which has a housing (5) and an outer tub (6) arranged therein for accommodating the liquid (2), a drum (8), which is arranged in the outer tub (6), rotates around an axis of rotation (10) and is driven by a motor (14), with an interior space (11) for accommodating laundry items (1), wherein sensors (17, 18, 19, 20, 25, 29) continuously record operating data of the laundry care machine (4) and supply it to a control facility (15) connected to the sensors (17, 18, 19, 20, 25, 29) for controlling the laundry care machine (4) according to the operating data, wherein the control facility (15) determines the foam (3) from the operating data, wherein the control facility (15) contains a virtual sensor (16), to which the operating data is continuously supplied and which continuously ascertains a quantitative measurement for foam (3) present in the outer tub (6) from the supplied operating data, wherein the virtual sensor (16) additionally determines a development of the measurement over time, and the control facility (15) uses the development of the measurement over time to control the laundry care machine (4), wherein the operating data is selected from the group consisting of power consumption of the motor (14), power consumption of a drain pump (25, 29), force absorption on a bearing (11) of the drum (8), rotation state of the drum (8), fill level of the liquid (2) in the outer tub (6), composition of the liquid (2), temperature of the liquid (2), and the developments over time thereof, and **characterised in that** the measurement is a level or a volume of the foam (3) in the drum (8), and the virtual sensor (16) additionally determines a prediction of the development of the measurement over time and the control facility (15) uses the prediction to control the laundry care machine (4).

2. Method according to claim 1, in which the prediction is an estimated value for the future measurement, wherein the estimated value corresponds to the measurement after a particular period of time between 10 seconds and 10 minutes, in particular between 2 minutes and 8 minutes, preferably approximately 5 minutes, has elapsed after the prediction.

3. Method according to one of the preceding claims, in which the virtual sensor (16) contains a trained neural network, which determines the measurement.

4. Method according to claim 3, in which the trained neural network is a recurrent neural network.

5. Method according to one of the preceding claims, in which the laundry care machine (4) has at least one actuator (14, 22, 24, 25, 29), which is actuated by the control facility (15) when controlling the laundry care machine (4) and by way of which is it possible to reduce foam (3) in the outer tub, and in which the control facility (15), as a function of the measurement, performs at least one measure for reducing the foam (3) with the use of the at least one actuator (14, 22, 24, 25, 29).

6. Method according to claim 5, in which the at least one measure is selected from the group consisting of: adding water to the liquid (2), stabilising the temperature of the liquid (2), reducing a rotational speed of the drum (8) as well as pumping out the liquid (2) from the outer tub (6) and subsequently feeding water into the outer tub (6).

7. Method according to one of claims 5 and 6, in which the control facility (15) provides information regarding the at least one determined measure for the awareness of a user of the laundry care machine (4).

8. Machine according to one of claims 5 to 7, in which the treatment of the laundry items (1) takes place in a programmed laundry care process, and in which the control facility (15) determines a duration of the laundry care process on the basis of the measurement for the foam (3) and on the basis of the at least one measure that took place to reduce the foam (3), and provides information regarding said duration for the awareness of a user of the laundry care machine (4).

9. Laundry care machine (4) for the treatment of laundry items (1) by means of a liquid (2), comprising a housing (5) and an outer tub (6) arranged therein for accommodating the liquid (2), a drum (8), which is arranged in the outer tub (6), can rotate around an axis of rotation (10) and can be driven by a motor (14), with an interior space (11) for accommodating the laundry items (1), sensors (17, 18, 19, 20, 25, 29) for continuously recording operating data of the laundry care machine (4), and a control facility (15) connected to the sensors (17, 18, 19, 20, 25, 29) for controlling the laundry care machine (4) according to the operating data, wherein the control facility (15) is configured to determine foam (3) present in the outer tub (6) from the operating data, wherein the control facility (15) contains a virtual sensor (16), to which the operating data can be continuously supplied and which is configured to continuously ascertain a quantitative measurement for foam (3) present in the outer tub (6) from the supplied operating data, wherein the virtual sensor (16) is configured to additionally determine a development of the measurement over time, and in which the control facility (15) is configured to use the development over time to control the laundry care machine (4), wherein the sensors (17, 18, 19, 20, 25, 29) comprise at least one sensor (17, 18, 19, 20, 25, 29) selected from the group consisting of pressure sensor (17) in the outer tub (6), power sensor (18) on the motor (14), power sensor on a drain pump (25, 29), force or position sensor (19) on a bearing (11) of the drum (8) and sensor (20) in the outer tub (6) for determining a temperature or chemical composition of the liquid (2), and **characterised in that** the measurement is a level or a volume of the foam (3) in the drum (8), and the virtual sensor (16) is configured to additionally determine a prediction of the development of the measurement over time, and the control facility (15) is configured to use the prediction to control the laundry care machine (4).

10. Laundry care machine (4) according to claim 9, in which the prediction is an estimated value for the future measurement, wherein the estimated value corresponds to the measurement after a particular period of time between 10 seconds and 10 minutes, in particular between 2 minutes and 8 minutes, preferably approximately 5 minutes, has elapsed after the prediction.

11. Laundry care machine (4) according to one of claims 9 and 10, in which the virtual sensor (16) contains a trained neural network, which determines the measurement.

12. Laundry care machine (4) according to claim 11, in which the trained neural network is a trained recurrent neural network.

13. Laundry care machine (4) according to claim 12, in which the trained neural network contains a trained Elman network.

14. Laundry care machine (4) according to one of claims 9 to 13, which has at least one actuator (14, 22, 24, 25, 29), which can be actuated by the control facility (15) when controlling the laundry care machine (4) and by way of which is it possible to reduce foam (3) in the outer tub (6), and in which the control facility (15) is configured, as a function of the measurement, to perform at least one measure for reducing the foam (3) with the use of the at least one actuator (14, 22, 24, 25, 29).

15. Laundry care machine (4) according to claim 14, in which the at least one actuator (14, 22, 24, 25, 29) is selected from the group consisting of the motor (14), a valve (22) for letting water into the outer tub (6), a drain pump (25) for pumping out the liquid (2) from the outer tub (6), and a dispensing facility (24) for dispensing a foam inhibitor into the outer tub (6).

16. Laundry care machine (4) according to one of claims 14 and 15, which has a display facility (21) and the control facility (15) of which is configured to provide information regarding the at least one determined measure for the awareness of a user of the laundry care machine (4) by means of the display facility (21).

17. Laundry care machine (4) according to claim 16, which is configured to treat the laundry items (1) in a programmed laundry care process, and in which the control facility (15) is configured to determine a duration of the laundry care process on the basis of the measurement for the foam (3) and on the basis of the at least one measure determined to reduce the foam (3), and to provide information regarding said duration for the awareness of the user by means of the display facility (21).

18. Laundry care machine (4) according to one of claims 9 to 17, in which the virtual sensor (16) is generated by way of machine learning from a large number of model data sets, wherein each model data set has associated model values for the operating data and has a measurement associated therewith.

19. Laundry care machine according to claim 18, in which the virtual sensor (16) is configured to determine the measurement from the model data sets by means of regression.

## Revendications

1. Procédé de détermination de mousse (3) lors du traitement de pièces de linge (1) au moyen d'un liquide (2) dans une machine d'entretien du linge (4), laquelle comprend un boîtier (5) et une cuve de lavage (6) disposée à l'intérieur de celui-ci pour recevoir le liquide (2), un tambour (8) disposé dans la cuve de lavage (6), tournant autour d'un axe de rotation (10) et entraîné par un moteur (14), possédant un espace intérieur (11) pour recevoir les pièces de linge (1),
dans lequel des capteurs (17, 18, 19, 20, 25, 29) recueillent de façon continue des données de fonctionnement de la machine d'entretien du linge (4) et délivrent celles-ci à un dispositif de commande (15) relié aux capteurs (17, 18, 19, 20, 25, 29) pour commander la machine d'entretien du linge (4) en fonction des données de fonctionnement,
dans lequel le dispositif de commande (15) détermine la mousse (3) à partir des données de fonctionnement,
dans lequel le dispositif de commande (15) inclut un capteur virtuel (16), auquel les données de fonctionnement sont délivrées en continu et qui détermine en continu à partir des données de fonctionnement délivrées une mesure quantitative de la mousse (3) présente dans la cuve de lavage (6),
dans lequel le capteur virtuel détermine en outre une évolution dans le temps de la mesure et le dispositif de commande (15) utilise l'évolution dans le temps de la mesure pour commander la machine d'entretien du linge (4),
dans lequel les données de fonctionnement sont choisies parmi le groupe comprenant la puissance absorbée du moteur (14), la puissance absorbée d'une pompe de liquide de lavage (25, 29), l'absorption de force sur un palier (11) du tambour (8), l'état de rotation du tambour (8), le niveau de remplissage du liquide (2) dans la cuve de lavage (6), la composition du liquide (2), la température du liquide (2), et leurs évolutions dans le temps, et **caractérisé en ce que** la mesure est une hauteur ou un volume de la mousse (3) dans le tambour (8), et
**en ce que** le capteur virtuel (16) détermine en outre une prévision de l'évolution dans le temps de la mesure et le dispositif de commande (15) utilise la prévision pour commander la machine d'entretien du linge (4).

2. Procédé selon la revendication 1, dans lequel la prévision est une valeur d'estimation pour la mesure future, dans lequel la valeur d'estimation correspond à la mesure après l'expiration d'une période de temps déterminée entre 10 secondes et 10 minutes, en particulier entre 2 minutes et 8 minutes, de préférence d'environ 5 minutes, après la prévision.

3. Procédé selon l'une des revendications précédentes, dans lequel le capteur virtuel (16) inclut un réseau neuronal entraîné, qui détermine la mesure.

4. Procédé selon la revendication 3, dans lequel le réseau neuronal entraîné est un réseau neuronal récurrent.

5. Procédé selon l'une des revendications précédentes, dans lequel la machine d'entretien du linge (4) comprend au moins un actionneur (14, 22, 24, 25, 29), qui est piloté par le dispositif de commande (15) lors de la commande de la machine d'entretien du linge (4), et par lequel de la mousse (3) peut être réduite dans la cuve de lavage, et dans lequel le dispositif de commande (15) exécute, en fonction de la mesure, au moins une action pour réduire la mousse (3) en utilisant l'au moins un actionneur (14, 22, 24, 25, 29).

6. Procédé selon la revendication 5, dans lequel l'au moins une action est sélectionnée dans le groupe comprenant un ajout d'eau au liquide (2), une stabilisation de la température du liquide (2), une diminution d'une vitesse de rotation du tambour (8) ainsi qu'une évacuation par pompage du liquide (2) hors de la cuve de lavage (6) et une introduction suivante d'eau dans la cuve de lavage (6).

7. Procédé selon l'une des revendications 5 et 6, dans lequel le dispositif de commande (15) fournit des informations sur l'au moins une action déterminée à percevoir par un utilisateur de la machine d'entretien du linge (4).

8. Procédé selon l'une des revendications 5 à 7, dans lequel le traitement des pièces de linge (1) s'effectue dans un processus d'entretien de linge programmé, et dans lequel le dispositif de commande (15) détermine une durée du processus d'entretien du linge sur la base de la mesure de la mousse (3) et sur la base de l'au moins une action exécutée pour réduire la mousse (3) et fournit des informations sur cette durée à percevoir par un utilisateur de la machine d'entretien du linge (4).

9. Machine d'entretien du linge (4) pour traiter des pièces de linge (1) au moyen d'un liquide (2), comprenant un boîtier (5) et une cuve de lavage (6) disposée dans celui-ci pour recevoir le liquide (2), un tambour (8) disposé dans la cuve de lavage (6), pouvant tourner autour d'un axe de rotation (10) et pouvant être entraîné par un moteur (14), comprenant un espace intérieur (11) pour recevoir des pièces de linge (1), des capteurs (17, 18, 19, 20, 25, 29) pour recueillir en continu des données de fonctionnement de la machine d'entretien du linge (4), et un dispositif de commande (15) relié aux capteurs (17, 18, 19, 20, 25, 29) pour commander la machine d'entretien du linge (4) en fonction des données de fonctionnement, dans laquelle le dispositif de commande (15) est configuré pour déterminer une mousse (3) présente dans la cuve de lavage (6) à partir des données de fonctionnement,
dans laquelle le dispositif de commande (15) comprend un capteur virtuel (16), auquel les données de fonctionnement sont délivrées en continu et qui est configuré pour déterminer en continu, lors du traitement des pièces de linge (1), une mesure quantitative pour de la mousse (3) présente dans la cuve de lavage (6) à partir des données de fonctionnement délivrées,
dans laquelle le capteur virtuel est configuré pour déterminer en outre une évolution dans le temps de la mesure et
dans laquelle le dispositif de commande (15) est configuré pour utiliser l'évolution dans le temps pour commander la machine d'entretien du linge (4),
dans laquelle les capteurs (17, 18, 19, 20, 25, 29) comprennent au moins un capteur (17, 18, 19, 20, 25, 29) choisi parmi le groupe comprenant un capteur de pression (17) dans la cuve de lavage (6), un capteur de puissance (18) sur le moteur (14), un capteur de puissance sur une pompe de liquide de lavage (25, 29), un capteur de force ou de position (19) sur un palier (11) du tambour (8) et un capteur (20) dans la cuve de lavage (6) pour déterminer une température ou une composition chimique du liquide (2), et
**caractérisée en ce que** la mesure est une hauteur ou un volume de la mousse (3) dans le tambour (8), et
**en ce que** le capteur virtuel (16) est configuré pour déterminer en outre une prévision de l'évolution dans le temps de la mesure, et le dispositif de commande (15) est configuré pour utiliser la prévision pour commander la machine d'entretien du linge (4).

10. Machine d'entretien du linge (4) selon la revendication 9, dans laquelle la prévision est une valeur d'estimation pour la mesure future, et la valeur d'estimation correspond à la mesure après l'expiration d'une période de temps déterminée entre 10 secondes et 10 minutes, en particulier entre 2 minutes et 8 minutes, de préférence d'environ 5 minutes, après la prévision.

11. Machine d'entretien du linge (4) selon l'une des revendications 9 et 10, dans laquelle le capteur virtuel (16) inclut un réseau neuronal entraîné, qui détermine la mesure.

12. Machine d'entretien du linge (4) selon la revendication 11, dans laquelle le réseau neuronal entraîné est un réseau neuronal récurrent.

13. Machine d'entretien du linge (4) selon la revendication 12, dans laquelle le réseau neuronal entraîné est un réseau d'Elman entraîné.

14. Machine d'entretien du linge (4) selon l'une des revendications 9 à 13, qui comprend au moins un actionneur (14, 22, 24, 25, 29), lequel peut être piloté par le dispositif de commande (15) lors de la commande de la machine d'entretien du linge (4), et par lequel de la mousse (3) peut être réduite dans la cuve de lavage (6), et dans laquelle le dispositif de commande (15) est configuré pour exécuter, en fonction de la mesure, au moins une action pour réduire la mousse (3) en utilisant l'au moins un actionneur (14, 22, 24, 25, 29).

15. Machine d'entretien du linge (4) selon la revendication 14, dans laquelle l'au moins un actionneur (14, 22, 24, 25, 29) est sélectionné parmi le groupe comprenant le moteur (14), une soupape (22) pour alimenter de l'eau dans la cuve de lavage (6), une pompe de liquide de lavage (25) pour évacuer par pompage le liquide (2) hors de la cuve de lavage (6), et un dispositif de dosage (24) servant à doser un inhibiteur de mousse dans la cuve de lavage (6).

16. Machine d'entretien du linge (4) selon l'une des revendications 14 et 15, qui comprend un dispositif d'affichage (21), et dont le dispositif de commande (15) est configuré pour fournir des informations sur l'au moins une action déterminée au moyen du dispositif d'affichage à percevoir par un utilisateur de la machine d'entretien du linge (4).

17. Machine d'entretien du linge (4) selon la revendication 16, qui est configurée pour traiter les pièces de linge (1) dans un processus d'entretien de linge programmé, et dans lequel le dispositif de commande (15) est configuré pour déterminer une durée du processus d'entretien du linge sur la base de la mesure de la mousse (3) et sur la base de l'au moins une action déterminée pour réduire la mousse (3), et pour fournir des informations sur cette durée à percevoir par l'utilisateur au moyen du dispositif d'affichage (21).

18. Machine d'entretien du linge (4) selon l'une des revendications 9 à 17, dans laquelle le capteur virtuel (16) est généré par apprentissage machine à partir d'une pluralité d'ensembles de données de modèle, dans laquelle chaque ensemble de données de modèle comprend des valeurs de modèle correspondantes pour les données de fonctionnement et une mesure correspondant à celles-ci.

19. Machine d'entretien du linge selon la revendication 18, dans laquelle le capteur virtuel (16) est configuré pour déterminer la mesure au moyen d'une régression à partir des ensembles de données de modèle.
